# EUROPÄISCHE PATENTSCHRIFT

(11) **EP 1 796 506 B1**
(45) Veröffentlichungstag und Bekanntmachung des Hinweises auf die Patenterteilung: **05.10.2011**
(21) Anmeldenummer: 05762664.0
(22) Anmeldetag: 17.06.2005
(51) Int. Cl.: A46B 1/00, A46B 3/04

(54) **APPLIKATOR UND VERFAHREN ZUM HERSTELLEN EINES APPLIKATORS**
APPLICATOR AND METHOD FOR PRODUCTION OF AN APPLICATOR
APPLICATEUR ET PROCÉDÉ DE FABRICATION D'UN APPLICATEUR

(30) Priorität: 06.08.2004 EP 04018716
(43) Veröffentlichungstag der Anmeldung: 20.06.2007
(73) Patentinhaber: Schwan-STABILO Cosmetics GmbH & Co. KG, 90562 Heroldsberg (DE)
(72) Erfinder: RÖDER, Georg, 91126 Schwabach (DE)
(74) Vertreter: Fritsche, Rainer
(86) Internationale Anmeldenummer: PCT/EP2005/006558
(87) Internationale Veröffentlichungsnummer: WO 2006/015652

(56) Entgegenhaltungen:
- EP-A- 1 384 417
- GB-A- 2 255 714
- US-A- 5 094 254
- US-A- 6 026 824
- US-A- 6 039 053
- US-A- 6 050 271
- US-A1- 2002 164 192
- US-A1- 2004 047 676
- US-B1- 6 616 366

## Beschreibung

Die Erfindung betrifft einen Applikator mit einem Halteteil und einem Applikatorteil zum Verteilen einer kosmetischen Zubereitung auf der Haut, Semischleimhaut oder Schleimhaut sowie ein Verfahren zum Herstellen eines solchen Applikators.

Applikatoren dieser Art sind in der Kosmetikindustrie in separater Ausführung oder an verschiedenen Kosmetikprodukten, insbesondere an in Holz oder in Kunststoff gefassten Kosmetikstiften an deren einem Ende als Mittel zum Verteilen oder Verblenden der auf die Haut, Semischleimhaut oder Schleimhaut (Augenlider, Lippen oder dgl.) aufgetragenen kosmetischen Zubereitung aufzufinden. Als kosmetische Zubereitung kommen alle Arten flüssiger, pastöser, gelartiger oder pulverförmiger Substanzen in Frage. Der Applikator soll helfen, beispielsweise eine gleichmäßige Deckung durch die kosmetische Zubereitung auf der Haut , einen Auftrag auf einem exakt abgegrenzten Hautbereich zu erzielen, Konturen schärfer zu zeichnen, (streifenlose) Übergänge zu schaffen, Schattierungen herzustellen und dergleichen mehr.

Solche Applikatoren bestehen bekanntermaßen aus einem Halteteil aus Metall oder Kunststoff (Haltezwinge), in welchem das Applikatorteil aus einem beliebigen, in der Regel weichen Kunststoffmaterial, wie z.B. Schaumstoff, Weichgummi, Schwammgummi, einem Kunststoff-Formteil oder dgl. durch Klemmung und/oder Klebung befestigt ist.

Es handelt sich also um ein Element aus zwei - in einigen Fällen auch noch mehreren - verschiedenen Materialien, die an verschiedenen Produktionsstätten hergestellt und - nicht selten - an einem hiervon nochmals unterschiedlichen Ort montiert werden. Ein Metallwarenhersteller liefert beispielsweise ein metallenes Formteil als Haltezwinge, ein Kunststoff-Verarbeiter ein entsprechendes Kunststoff-Formteil als Applikatorteil und in einem separaten Arbeitsgang wird dann aus diesen Einzelkomponenten der Applikator möglicherweise von einem dritten Hersteller zusammengesetzt.

Da der Applikator bei Anwendung durch den Endverbraucher mit der kosmetischen Zubereitung benetzt wird, wird er meist mit einer Abdeckkappe, einem sog. "Schoner" versehen, die - aus welcher Quelle auch immer stammend - jedenfalls in einem weiteren Arbeitsgang auf den montierten Applikator aufgesteckt wird. Der Hersteller des Kosmetik-Endproduktes befestigt dann den Applikator mit Abdeckkappe in einem letzten Arbeitsgang an dem von ihm hergestellten Kosmetikprodukt oder an einer sonstigen Handhabe.

Der Herstellungs- und Verabeitungsprozess eines Applikators und damit des Kosmetik-Endproduktes durchläuft also sehr viele Stationen und ist dementsprechend teuer. Daraus resultiert der weitere Nachteil, dass durch die Abhängigkeit von mehreren Herstellern eine störungsanfällige Produktions- und Liefersituation entsteht, da das Risiko steigt, dass nicht alle beteiligten HerstellerNerarbeiter stets die geforderte Menge und/oder Qualität hergestellter Einzelkomponenten bereitstellen können.

Ferner weisen die Applikatorteile meist eine sehr große Oberfläche auf, insbesondere dann, wenn sie aus einem offenporigen Kunststoffmaterial gefertigt (geschäumt) oder beflockt werden. Diese sehr große Oberfläche bietet bei unsachgemäßer Verarbeitung in Verbindung mit wechselnder Luftfeuchtigkeit fast ideale Lebensbedingungen für Mikroorganismen. Die Applikatorteile müssen daher sehr sorgfältig unter Beachtung vorgegebener Hygienerichtlinien hergestellt und verpackt und in den nachfolgenden (Montage-)Stufen bis hin zur Verarbeitung zum Endprodukt jeweils mit gleicher Sorgfalt zusammengefügt, weiterverarbeitet, verpackt und/oder gelagert werden. Um mikrobiellen Belastungen vorzubeugen, können die gefertigten Applikatoren nach der Montage auch in einer dem einschlägig befassten Fachmann geläufigen Weise sterilisiert werden. Auch ist es möglich, den Kunststoffen, insbesondere dem Applikatorteil, Zusätze mit mikrobizider oder wachstumshemmender Wirkung beizumischen. Beispielsweise kommen hierfür Silberionendonatoren in Frage.

Aus der DE 202 04 111 desselben Anmelders ist beispielsweise ein beflockter Applikator bekannt. Die Beflockung wird erzielt, indem elektrostatisch auf die Oberfläche des Applikators aufgebrachte Flocken an dieser angeklebt werden. Bei diesem Herstellungsverfahren stellten sich beispielsweise die oben erwähnte mikrobielle Belastung sowie eine in Abhängigkeit von der Trocknungsdauer des Klebstoffes relativ lange Fertigungsdauer als problematisch heraus. Ferner hat sich gezeigt, dass aufgrund der statistischen Verteilung der Flocken auf der Oberfläche der Auftrag bzw. die Verteilung der kosmetischen Zubereitung nicht immer gleichmäßig erfolgt. Diese Problematik verschlimmert sich mit zunehmender Gebrauchsdauer sogar noch, weil die Flocken in Abhängigkeit von der Art der kosmetischen Zubereitung die Neigung haben zu verkleben.

Aus der US 6,616,366 ist eine Applikatorbürste zum Auftragen von Mascara bekannt, die mittels eines Zwei-Komponenten-Spritzgussverfahrens (2K-Verfahren) hergestellt werden kann. Dabei werden an einem steifen Kunststoffkern radial abstehende Borsten aus einem weicheren Kunststoff angespritzt. Dieser Verarbeitungsprozess des Anspritzens erfolgt bei erhöhten Temperaturen, meist im Bereich von 200 °C oder darüber. Eine solche Temperatur ist für Mikroorganismen lebensfeindlich und der hergestellte Applikator verlässt die Spritzmaschine daher keimfrei. Wird der Applikator auf diese Weise in mehreren aufeinander folgenden Spritzvorgängen vollständig in einer Maschine hergestellt, können einige der genannten Nachteile, wie Logistikprobleme oder mikrobielle Belastungen überwunden werden.

Während sich diese Art von Applikatoren zwar beispielsweise hervorragend zum Auftragen von Mascara auf den Wimpern und gleichzeitiges Vereinzeln der Wimpern eignet, ist er für das Verteilen oder Verblenden von kosmetischer Zubereitung auf der Haut, Semischleimhaut oder Schleimhaut aufgrund seiner Oberflächenbeschaffenheit und Eigenstabilität nicht geeignet.

US 6,050,271 zeigt ein Haarfarbton-Applikator System mit einer Flasche, bei dem ein Schwamm vorgesehen ist, der in einer Ausnehmung in einer Kappe der Flasche befestigt ist. Über ein hohles Rohr mit einem ersten Ende, das innerhalb der Flasche angeordnet ist, kann aus der Flasche in den Schwamm Haarfarbe zum Applizieren in den Schwamm abgegeben werden.

Aufgabe der Erfindung ist es, einen Applikator zu schaffen, der zum Verteilen oder Verblenden von kosmetischen Zubereitungen auf der Haut oder Schleimhaut geeignet ist und die vorstehenden Nachteile eines hohen logistischen und fertigungstechnischen Aufwands sowie mikrobieller Belastungen überwindet.

Die Aufgabe wird durch einen Applikator zum Verteilen einer kosmetischen Zubereitung auf der Haut, Semischleimhaut oder Schleimhaut mit den Merkmalen des Anspruchs 1 gelöst. Sie wird ferner durch ein Verfahren zum Herstellen eines solchen Applikators mit den Merkmalen des Anspruchs 43 gelöst.

Bei einem solchen Applikator mit einem Halteteil und einem in Längserstreckungsrichtung des Applikators an das Halteteil angespritzten Applikatorteil, die beide zumindest teilweise aus Kunststoff bestehen, wobei der Kunststoff des Halteteils härter ist als der Kunststoff des Applikatorteils und wobei das Halteteil keinen sich in Längserstreckungsrichtung des Applikators in das Applikatorteil hinein erstreckenden Kern bildet, ist es möglich, durch das Halteteil einerseits die nötige Eigenstabilität des Applikators zu erzielen und durch die Wahl eines weicheren Applikatorteilkunststoffes andererseits die gewünschten haptischen, Mitnahme- und Verteilungseigenschaften für den jeweiligen Anwendungsfall einzustellen. So kann das Applikatorteil und der Applikatorteilkunststoff so gewählt werden, dass er auf die kosmetische Zubereitung, die bestimmte Hautpartie und die bevorzugten Konturen abgestimmt ist.

Da das erfindungsgemäße Verfahren zum Herstellen eines solchen Applikators vorsieht, dass im Zwei-Komponenten-Spritzgussverfahren das Applikatorteil in Längserstreckungsrichtung des Applikators an das Halteteil mittels einer Spritzmaschine angespritzt - statt wie im Fall der bekannten Mascarabürsten umspritzt - wird, bildet das Halteteil keinen harten Kern. Für den Applikator oder genauer das Applikatorteil steht ein sehr viel höherer Grad an Flexibilität als bei den bekannten Mascarabürsten oder auch den beispielsweise beflockten Applikatoren zur Verfügung. Ferner werden die Nachteile der aufwendigen Herstellung und der mikrobiellen Belastung gegenüber den zuletzt genannten Applikatoren auf einfache Weise gelöst, da das Anspritzen des Applikatorteilkunststoffs, wie erwähnt, bei für Mikroorganismen lebensfeindlichen Bedingungen erfolgt.

Besonders bevorzugt wird das Halteteil zumindest teilweise aus Kunststoff in derselben Spritzmaschine in einem dem Anspritzen des Applikatorteils vorausgehenden Spritzvorgang hergestellt.

Dabei ist es nicht entscheidend, dass das Halteteil vollständig in dem vorausgehenden Spritzvorgang aus dem Halteteilkunststoff erzeugt wird oder ausschließlich aus Kunststoff besteht. Ebenso kann vor dem Spritzen des Halteteils wenigstens ein Einlegeteil beispielsweise aus Metall, Holz oder Duroplast in Form einer Zwinge oder als Rastelement zur späteren Verbindung mit dem Kosmetikstift oder dgl. in die Spritzmaschine eingelegt werden, so dass während des Spritzvorgangs, d. h. während des Umspritzens mit dem Halteteilkunststoff, ein Verbundformteil entsteht. Die Keimfreiheit ist somit auch in diesem Fall gewährleistet, da unter Umständen mit dem Einlegeteil in die Spritzmaschine eingebrachte Bakterien oder Mikroorganismen schon während des Umspritzens mit dem Halteteilkunststoff abgetötet werden.

Vorteilhaft ist es, wenn das Anspritzen des Applikatorteils so erfolgt, dass sich zwischen dem Applikatorteil und dem Halteteil eine Vermischungsschicht ausbildet. Hierdurch wird eine materialschlüssige sichere Verbindung zwischen dem Halteteil und dem Applikatorteil erzeugt und zugleich werden Nischen zwischen Halteteil und Applikator vermieden, in denen sich Mikroorganismen bevorzugt ansammeln, da die Materialien fließend ineinander übergehen. Die Vermischung bewirkt ferner, dass das Applikatorteil nicht mehr zerstörungsfrei von dem Halteteil abgelöst werden kann. Sie findet in einem Übergangsbereich von Halteteil zu Applikatorteil statt, wo durch das Anspritzen des heißen Applikatormaterials die Oberfläche des Halteteils angeschmolzen wird. Die Vermischungsschicht entsteht durch Vermischen des Applikatorteilkunststoffes und des Halteteilkunststoffes beim Anspritzen des Applikatorteils an das Halteteil.

Dieser Effekt wird materialabhängig dadurch verstärkt, dass das Anspritzen nach dem Spritzvorgang zur Herstellung des Halteteils vor dessen vollständigem Abkühlen auf Umgebungs- oder Raumtemperatur erfolgt. Eine günstige Verarbeitungstemperatur des Halteteilmaterials liegt zwischen 30° C und 80° C und bevorzugt zwischen 60° C und 80° C. Dies entspricht einer bevorzugten Abkühlzeit nach dem Spritzen des Halteteils in Abhängigkeit von der Materialstärke des Halteteils und der Umgebungstemperatur von 10 bis 25 Sekunden. Bei anderen Materialien kann das Anspritzen aber auch bei einer tiefere Verarbeitungstemperatur (5° C oder weniger) erfolgen. In jedem Fall kann durch die Wahl der materialabhängig geeigneten Verarbeitungstemperatur das Halteteil beim Anspritzen des Applikatorteils wahlweise mehr oder weniger stark aufgeschmolzen und damit die Dicke der Vermischungsschicht eingestellt werden. Eine vorteilhafte Vermischungsschichtdicke beträgt zwischen 1/100 mm bis hin zu einigen 1/10 mm. Wahlweise kann das Halteteil vor dem Anspritzen des Applikatorteils auch vorgewärmt werden. Das Ausbilden einer Vermischungsschicht kann auf diese Weise auch unabhängig von der Herstellung des Halteteils gesteuert werden und lässt sich grundsätzlich auch auf Einlegeteile aus thermoplastischem Kunststoff oder dgl. übertragen.

Alternativ oder zusätzlich zu der materialschlüssigen Vermischungsschicht weist die Verbindungsschicht eine formschlüssige Verbindung zwischen dem Applikatorteil und dem Halteteil auf.

Zur weiteren Steigerung der Hygienebedingungen wird eine Abdeckkappe / ein Schoner in derselben oder einer zweiten nahe der Spritzmaschine für den Applikator angeordneten Spritzmaschine, vorzugsweise zeitgleich, mit dem Anspritzen des Applikatorteils hergestellt. Die Abdeckkappe oder der Schoner wird besonders bevorzugt in einem weiteren Verfahrensschritt in derselben Spritzmaschine nach dem Anspritzen des Applikatorteils auf das Applikatorteil aufgesetzt, um so die Berührung mit Keimen am Sichersten vermeiden zu können. Alternativ wird die Abdeckkappe auf einer Montageeinrichtung zwischen der Spritzmaschine für den Applikator und der zweiten Spritzmaschine für die Abdeckkappe auf das Applikatorteil aufgesetzt.

Die haptischen Eigenschaften des Apllikatorteils lassen sich bevorzugt dadurch weiterbilden, dass das Applikatorteil von einer einen Hohlraum zumindest teilweise einschließenden Ummantelung gebildet wird. In Abhängigkeit von der Wandstärke der Ummantelung wird so ein großer Bereich an Variabilität hinsichtlich der Deformierbarkeit des Applikatorsteils, d.h. hinsichtlich der Vergrößerung der Kontaktfläche zwischen dem Applikatorteil und der Haut in Abhängigkeit von dem beim Applizieren aufgebrachten Druck, erreicht. Auf diese Weise kann die Flexibilität des Applikatorteils je nach Viskosität der aufzutragenden Masse so eingestellt werden, dass in Abstimmung auf die jeweilige kosmetischen Zubereitung und das Anwendungsgebiet eine optimale Handhabung hinsichtlich Verteilung und Verblendung erzielt wird.

Ein solcher Applikator lässt sich mit einem Verfahren herstellen, bei dem beim Anspritzen des Applikatorteils an das Halteteil eine Spritzgussform eingesetzt wird, die einen zu umspritzenden Kern aufweist, der zur Bildung des Hohlraums des Applikatorteils nach dem Erstarren des Applikatorteilkunststoffs aus dem Applikator herausgelöst wird.

In einer weiteren vorteilhaften Ausführungsform ist der Applikatorteilkunststoff ein thermoplastisches Elastomer (TPE). Hierbei kann es sich einerseits um ein Block-Copolymer handeln, welches aus Blöcken unterschiedlicher Monomere besteht. Aufgrund der Variationsmöglichkeiten von chemischer Zusammensetzung und "Architektur" der Molekülketten lassen sich so Kunststoffe mit unterschiedlichen Eigenschaften herstellen. Aufgrund der Unlöslichkeit der einzelnen Sequenzen der Ketten bilden sich im Kunststoff Agglomerate oder physikalische Netzwerke der einzelnen Bausteine. Zu dieser Kategorie gehören beispielsweise Styrol-Block-Copolymere, thermoplastische Polyesterelastomere, thermoplastische Polyurethane, weiche Polyolifinthermoplaste oder thermoplastisches Polyamid. Andererseits kann auch ein TPE-Blend bestehend aus einer thermoplastischen Matrix und elastischen Partikeln eingesetzt werden. Durch Aufschmelzen der Matrix lässt sich der Werkstoff wie ein Thermoplast verarbeiten, die elastischen Partikel verleihen dem Kunststoff seine elastische Gebrauchseignung. Wichtig dabei ist eine gute Durchmischung und eine Haftung der Matrix an den Partikeln. Zu dieser Art Werkstoff gehören PP-EPDM, PP-NR, PP-IIR-Blends oder Polyolifinthermoplaste als PP-EPM-Blend.

Durch Verwendung eines geeigneten TPE-Werkstoffes lässt sich eine große Bandbreite an mechanischen, haptischen, optischen oder dynamischen Eigenschaften erzielen, wie zum Beispiel ein großer Bereich der Härte, Temperaturbeständigkeit, Verformungsbeständigkeit, Ölbeständigkeit, Hydrolysebeständigkeit, Witterungsbeständigkeit, Verarbeitbarkeit, Haftung an den Halteteilkunststoffen, Färbbarkeit, Dämpfung, Festigkeit, Abrieb und dergleichen.

Insbesondere im Hinblick auf die haptischen Eigenschaften erweist es sich als vorteilhaft, ein thermoplastisches Elastomer mit einer Härte von 2 bis 45 Shore A zu verwenden. Und bevorzugt bei einer Materialhärte von 5 bis 12 Shore A und einer Wandstärke von 0,8 bis 1,3 mm der Ummantelung des Applikatorteils lassen sich bei einer Länge des Applikatorteils von 3 bis 7 mm und besonders bevorzugt 5 mm sehr gute mechanische und zugleich haptische Eigenschaften erzielen. Eine andere bevorzugte Ausführungsform sieht eine Wandstärke von 0,5 bis 1 mm und eine Ausdehnung des Applikatorteils in Längserstreckungsrichtung des Applikators (Kopflänge) von 5 mm bis 14 mm und besonders bevorzugt von 5 mm bis 10 mm bei einer Härte von 10 bis 45 Shore A vor. In diesem Bereich hat sich insbesondere ein thermoplastisches Silikonelastomer als bevorzugter Applikatortzeilkunststoff herausgestellt.

Insbesondere durch die Verwendung von thermoplastischem Elastomer als Blend mit Silikonanteil lässt sich eine hervorragende Trennwirkung des Materials bei einer eingestellten Härte von 10 bis 40 Shore A erzielen. Hierfür eignet sich insbesondere ein thermoplastisches Silikon-Elastomer.

Gemäß einer weiteren bevorzugten Ausführungsform lassen sich die haptischen Eigenschaften dadurch verbessern, dass das Applikatorteil eine Oberflächenstruktur mit einer Vielzahl von Strukturelementen aufweist, deren Erstreckung senkrecht zur Applikatorteiloberfläche weniger als 1,2 mm beträgt. Je nach Ergonomie des gesamten Applikators und nach der Applikationsanwendung sowie der aufzutragenden kosmetischen Zubereitung kann die Oberflächenstruktur dabei eine Vorzugsrichtung aufweisen. Hierdurch lassen sich verschiedene Effekte, wie beispielsweise ein Velourseffekt, und unterschiedliche Mitnahmeeigenschaften für die kosmetische Zubereitung einstellen. Dies sorgt für ein verbessertes Verteilen und/oder Verblenden der kosmetischen Zubereitung bei gleichzeitig angenehmerem Empfinden während der Hautberührung.

Bei dem erfindungsgemäßen Verfahren zur Herstellung eines solchen Applikators, wird bevorzugt beim Anspritzen des Applikatorteilkunststoffes an das Halteteil eine Spritzgussform mit einem Laser-gesinterten Negativ des Oberflächenprofils des Applikatorteils eingesetzt. Hierdurch kann auf einfache und reproduzierbare Weise eine wunschgemäße Regelmäßigkeit der Oberflächenstruktur mit wunschgemäßer Profiltiefe der Strukturelemente erzeugt werden, wie es bei den bekannten Verfahren nicht der Fall ist. In Abhängigkeit von der Elastizität des Applikatorteils bzw. Härte des Applikatorteilkunststoffs lässt sich so einerseits ein beliebiges Empfinden (z. B. samtig, rau, glatt, gummiartig usw.) und andererseits je nach den Eigenschaften der kosmetischen Zubereitung (Viskosität, Oberflächenhaftung, etc.) eine gewünschte Depot- und/oder Mitnahmewirkung und/oder ein (druckabhängiges) Abgabeverhalten erzielen.

Als Oberflächenstrukturen des Applikatorteils sind je nach Anwendung unterschiedliche geometrische Anordnungen und Abmessungen von Noppen, Linien, Rillen, Leisten, Wellen, Waben, Näpfen, Nocken oder dergleichen zu bevorzugen. Diese können regelmäßig oder unregelmäßig gestaltet werden. Es kann so von solchen mit einer geschlossenen Oberfläche bis hin zu solchen mit einer offenporigen Oberfläche, wie sie z. B. ein Schwammapplikator aufweist, eine Vielzahl an Applikatoren simuliert werden.

Auch die geometrische Ausführung des Applikatorteils an sich kann in fast beliebiger Weise, z. B. keilförmig, ballig, zylinderförmig, mit oder ohne (ebenen) Auftragsflächen (Abplattungen), als Kugelkörper, in Geschossform, als Kegel, Platte, Bürste, oder in sonstigen Designformen je nach Ergonomie- und Designgesichtspunkten gestaltet werden.

Weitere Aufgaben, Merkmale und Vorteile der Erfindung werden im Folgenden anhand eines Ausführungsbeispiels mit Hilfe der Zeichnungen näher erläutert. Es zeigen:
- Fig. 1: eine schematische Darstellung eines Kosmetikstifts mit einem erfindungsgemäßen Applikator;
- Fig. 2: eine vergrößerte Schnittzeichnung des Applikators aus Fig. 1 mit Abdeckkappe;
- Fig. 3: eine Seitenansicht des Applikatorteils einer ersten Ausführungsform des erfindungsgemäßen Applikators mit einer borstenartigen Oberflächenstruktur;
- Fig. 4: eine Seitenansicht des Applikatorteils einer zweiten Ausführungsform des erfindungsgemäßen Applikators mit einer borstenartigen Oberflächenstruktur;
- Fig. 5: eine Seitenansicht des Applikatorteils einer dritten Ausführungsform des erfindungsgemäßen Applikators mit einer lammellenartigen Oberflächenstruktur;
- Fig. 6: eine Seitenansicht des Applikatorteils einer vierten Ausführungsform des erfindungsgemäßen Applikators mit einer kronenartigen Oberflächenstruktur;
- Fig. 7: eine Seitenansicht des Applikatorteils einer fünften Ausführungsform des erfindungsgemäßen Applikators mit einer noppenartigen Oberflächenstruktur;
- Fig. 8: eine Seitenansicht des Applikatorteils einer sechsten Ausführungsform des erfindungsgemäßen Applikators mit einer noppenartigen Oberflächenstruktur;
- Fig. 9: eine perspektivische Darstellung des Applikatorteils einer siebten Ausführungsform des erfindungsgemäßen Applikators mit einer lamellenartigen Oberflächenstruktur;
- Fig. 10: eine perspektivische Darstellung des Applikatorteils einer achten Ausführungsform des erfindungsgemäßen Applikators mit einer weiteren lamellenartigen Oberflächenstruktur; und
- Fig. 11: eine Seitenansicht des Applikatorteils eines erfindungsgemäßen Applikators mit einer weiteren borstenartigen Oberflächenstruktur.

Der Kosmetikstift gemäß Fig. 1 weist an einem Ende seines Schaftes 10 einen erfindungsgemäßen Applikator 12 auf. Es kann sich bei dem gezeigten Kosmetikstift sowohl um einen in Holz als auch einen in Kunststoff gefassten Stift handeln, der in seinem Schaft 10 einen Speicher jedweder Art oder eine Mine für die aufzutragende Zubereitung aufweist. Die kosmetische Zubereitung kann beispielsweise im Fall eines eine Mine aufweisenden Kosmetikstiftes nach Anspitzen des dem Appliaktor 12 gegenüberliegenden Endes 14 wie mit einem Bleistift aufgetragen und mit Hilfe des Applikators nachgezogen, schärfer gezeichnet oder mit Übergängen versehen werden. Alternativ kann der Applikator 12 auch in Form eines separaten pinsel-, bürsten- oder spatelartigen Auftragelements als Beigabe zu einem Kosmetikprodukt oder als Teil eines Schminksets ausgestaltet sein. Diese Aufzählung von Anwendungsbeispielen des erfindungsgemäßen Applikators sind nicht als abschließend zu verstehen.

Der Applikator 12 ist mit einer Abdeckkappe oder einem Schoner 16 verschlossen. Daher ist in Fig. 1 das Applikatorteil nicht sichtbar. Lediglich ein Abschnitt eines Halteteils 18, mit dem die Abdeckkappe 16 in der in Fig. 2 detaillierter gezeigten Weise formschlüssig in Verbindung steht und der das Applikatorteil mit dem Schaft 10 des Kosmetikstifts verbindet, ist im Bereich zwischen Abdeckkappe 16 und Schaft 10 erkennbar.

In der Ausschnittsvergrößerung gemäß Fig. 2 ist der Applikator 12 im Querschnitt dargestellt. Auf den Schaft 10 des Kosmetikstifts ist der Halteteil 18 des Applikators aufgesteckt. Dabei sind der Halteteil und der Schaft in einem am unteren Ende des Halteteils befindlichen Montageabschnitt 20 durch Klemmung mit zusätzlichen Elementen 22 einer formschlüssigen Schnappverbindung, bestehend aus einem ringförmigen Vorsprung am Innenumfang des Halteteils 18 und einer korrespondierenden, umlaufenden Ringnut in dem Schaft 10, miteinander verbunden. Bei Bedarf kann die Haltbarkeit der Verbindung durch zusätzliche Klebung (beispielsweise durch Heißleim) verstärkt werden. Das Zusammenfügen zwischen Applikator 12 und dem Schaft 10 des Kosmetikstifts findet allerdings erst in einem Endmontageprozess statt. Der eigentliche Kosmetikstift sowie der Applikator werden meist von verschiedenen Herstellern geliefert und unabhängig von der individuellen Produktion zusammengefügt. Dies kann bei dem erfindungsgemäßen Applikator jedoch ohne Gefahr von Verunreinigungen geschehen, da dieser zunächst keimfrei hergestellt und mit einem Schoner verschlossen wurde, bevor er auf den Versandweg gebracht wird und bis hin zur Endmontage nicht mit Mikroorganismen oder sonstigen Verunreinigungen in Kontakt kommen kann.

Der Halteteil 18 weist anschließend an den Montageabschnitt 20 einen im Querschnitt verjüngten Verschlussabschnitt 24 zum Befestigen und Abdichten der Abdeckkappe 16 auf. Der Verschlussabschnitt 24 weist wiederum Elemente 26 einer formschlüssigen Verbindung, bestehend aus einem unterbrochen oder durchgehend umlaufenden, ringförmigen Vorsprung am Innenumfang der Abdeckkappe 16 auf, der in eine korrespondierende Ringnut am Umfang des Halteteils 18 durch eine sog. (lösbare) Clickverbindung einrastet. Die Elemente 26 der formschlüssigen Verbindung können zudem so ausgestaltet sein, dass ein gasdichter Verschluss zwischen der Abdeckkappe und dem Halteteil erzielt wird, damit beispielsweise Fluide in der kosmetischen Zubereitung sich nicht verflüchtigen, die Zubereitung also nicht "austrocknet". Der gasdichte Verschluss kann freilich auch durch separate Dichtelemente erzielt werden.

In Fortsetzung an den Verschlussabschnitt 24 schließt sich ein Halteabschnitt 28 zum Befestigen des Applikatorteils 30 an dem Halteteil 18 an. Der Applikatorteil 30 ist vorliegend als Hohlkörper in Geschossform ausgebildet. Der Hohlkörper wird erfindungsgemäß durch Anspritzen an das Halteteil 18 in einer entsprechenden Spritzgussform mit einem zu umspritzenden Kern, der zur Bildung des Hohlraums des Applikatorteils nach dem Erstarren des Applikatorteilkunststoffs aus dem Applikator herausgelöst wird, hergestellt. Ist das Halteteil 18 vorzugsweise aus thermoplastischem Kunststoff, wie Polyethylen, Polypropylen, Polyvinylchlorid, Polyacetat, Polyacetal, Polystyrol oder seinen Mischpolymeren, oder Polyamid hergestellt und wird das Applikatorteil 30 aus thermoplastischem Elastomer, Siliconkautschuk, NBR, Weich-PVC oder dgl. unmittelbar nach dem Spritzen des Halteteils 18 an dieses angespritzt, bildet sich eine Verbindungsschicht 32 aus, in der sich die verschiedenartigen Kunststoffe des Halteteils 18 und des Applikatorteils 30 (beispielsweise durch Diffusion) miteinander vermischen. Beim Aufschneiden eines solchen Applikators lässt sich diese Vermischungsschicht mit bloßem Auge oder unter dem Mikroskop erkennen bzw. analysieren. Die Verbindungsschicht 32 wird je nach Temperatur des Halteteils beim Anspritzen des Applikatorsteils dicker oder weniger dick ausfallen.

Unabhängig von der Verbindung zwischen dem Halteteil 18 und dem Applikatorteil 30 durch die Vermischungsschicht 32 weist diese Verbindungsschicht noch Elemente 34 einer formschlüssigen Verbindung, nämlich eine umlaufende Ringnut am Außenumfang des Halteteil 18 sowie einen korrespondierenden, umlaufenden ringförmigen Vorsprung am Innenumfang des Applikatorteils 30 auf.

Diese Elemente 34 können, wie gezeigt, zusätzlich zu der Verbindung durch Vermischung vorgesehen werden, um die Festigkeit der Verbindung zwischen Halteteil 18 und Applikatorteil 30 zu erhöhen, ohne die Hygieneeigenschaften zu verschlechtern, sind aber nicht zwingend notwendig.

In Fig. 3 ist das Applikatorteil des erfindungsgemäßen Applikators gemäß einer ersten Ausführungsform gezeigt, dessen Oberflächenstruktur eine Vielzahl von Strukturelementen in Form von Borsten aufweist. Das Applikatorteil ist rotationssymmetrisch um seine in dieser Darstellung vertikale Längsachse, die mit der Längserstreckungsrichtung des (nicht dargestellten) Applikators zusammenfällt. In der dargestellten Weise wird das Applikatorteil mit seinem weiten (unteren) Ende an das nicht dargestellte Halteteil in der in Fig. 1 dargestellten Weise angespritzt. Das Applikatorteil verjüngt sich in Längserstreckungsrichtung mit zunehmender Entfernung vom Halteteil (nicht dargestellt). Dabei nimmt der Grad der Verjüngung zur Spitze hin zu, wodurch sich eine charakteristische Geschossform ergibt. Die Borsten sind in Fig. 3 - wie in den nachfolgenden Fig. 4 bis 11 auch - zu Illustrationszwecken vergrößert dargestellt. Sie weisen im Fall der Fig. 3 einen mittleren Durchmesser von etwa 0,3 mm bei einer Länge von 0,5 mm auf. Die Borsten stehen alle im Wesentlichen senkrecht auf der Applikatorteiloberfläche.

In Fig. 4 ist ebenfalls ein Applikatorteil in der charakteristischen Geschossform dargestellt, welches borstenartige Strukturelemente auf seiner Oberfläche aufweist. Die Abmessungen der einzelnen Borsten sind jedoch im Vergleich zu denen des Ausführungsbeispiels aus Fig. 3 anders gewählt. Der Durchmesser der einzelnen Borsten beträgt in etwa 0,2 mm, während deren Länge etwa 0,8 mm beträgt. Auch sind die Borsten in diesem Ausführungsbeispiel nicht flächendeckend auf der Applikatorteiloberfläche angebracht. Durch diese Ausgestaltung ergeben sich größere Zwischenräume zwischen den einzelnen Borsten, welche zusammen mit dem geringeren Querschnitt und der größeren Länge der Borsten dazu beitragen, dass die Borsten insgesamt flexibler, also bei Druck leichter verformbar sind. Andererseits bewirken die größeren Abstände, dass ein größeres Volumen zur Aufnahme für die zu verteilende kosmetische Zubereitung (Haltevolumen) entsteht, als bei dem zuvor gezeigten Applikator. Andererseits wird die Kapillarkraft aufgrund der größeren Borstenabstände verringert. Auf diese Weise kann einerseits die Mitnahmefähigkeit und das Abgabeverhalten des Applikatorteils in Abhängigkeit von der Viskosität und Textur der kosmetischen Zubereitung und andererseits das Empfinden auf der Haut beim Auftragen der Zubereitung an den jeweiligen Bedarf angepasst werden. Weitere Anpassungen lassen sich darüber hinaus über die Härte des verwendeten Applikatorteilkunststoffes erzielen. Schließlich ist zu bemerken, dass die Auftragungseigenschaften noch durch eine einstellbare Vorzugsrichtung der Strukturelemente verändert werden kann. Beispielsweise ist in Fig. 4 zu erkennen, dass die Borsten im unteren Abschnitt des Applikatorteils eine leichte Neigung nach oben aufweisen - also nicht senkrecht auf der Applikatorteiloberfläche stehen -, wodurch das Applikatorteil in einer Richtung, wenn der Applikator in seiner Längserstreckungsrichtung (nach unten) über die Haut geführt wird, leichter über die Haut gleitet.

Bei der in Fig. 5 gezeigten Ausführungsform des Applikatorteils besteht die Oberflächenstruktur aus ringförmig geschlossen Lamellen, die im Wesentlichen rotationssymmetrisch um die Längserstreckungsrichtung des Applikators, welche wiederum mit der Rotationssymmetrieachse des gezeigten Applikatorteils zusammenfällt, angeordnet sind. Die Höhe der einzelnen Lamellen, d. h. deren Erstreckung senkrecht zur Applikatoroberfläche liegt bei dem gezeigten Ausführungsbeispiel bei 0,2 mm. Diese vergleichsweise niedrige Struktur hat eine nur geringe Verformbarkeit. Dafür sind die Mitnahmeeigenschaften in Längserstreckungsrichtung des Applikators besser. Mit diesem Applikator kann eine besonders gleichmäßige Verblendung insbesondere von zäheren Texturen erzielt werden. Außerdem ist aufgrund der Rotationssymmetrie die Ausrichtung des Applikators um die Rotationsachse unerheblich, was die Handhabung des Applikators vereinfacht.

Fig. 6 zeigt ein Ausführungsbeispiel eines Applikatorteils mit Kronen als Strukturelemente. Die Kronen sind sechseckig ausgebildet und weisen umfänglich jeweils an den Ecken angeordnete Zacken auf. Die Querschnitte der Kronen sind unterschiedlich. In dem Bereich des Applikatorteils mit größerem Querschnitt ist auch der Querschnitt der Kronen vergrößert, während der Querschnitt der Kronen im Bereich der verjüngten Applikatorteilspitze ebenfalls kleiner ist. Die Zacken der Kronen haben eine Länge von etwa 0,2 mm bis 0,4 mm über der Grundfläche des Applikatorteils, während die Oberfläche der Kronen in deren Zentrum jeweils napfartig ausgeformt ist. Die Besonderheit der Kronenstruktur liegt darin, dass auch bei verjüngter Spitze des Applikatorteils eine sich in gleicher Weise wiederholende Anordnung von Zacken mit nahezu gleichbleibenden Abständen zwischen den Kronen über das gesamte Applikatorteil einstellt. Insgesamt wird so eine gute Abdeckung des Applikatorteils mit Strukturelementen gewährleistet, was eine gleichmäßige Applikation von kosmetischen Zubereitungen ohne Streifenbildung gewährleistet.

Das Ausführungsbeispiel gemäß Fig. 7 zeigt ein Applikatorteil, das sich zum Einen durch eine größere Abmessung in Längserstreckungsrichtung auszeichnet. Hierdurch wird bei gleichbleibender Wandstärke der Umhüllung des hohlen Applikatorteils und bei gleicher Härte des Applikatorteilkunststoffs ein höheres Maß an Verformbarkeit und damit Anschmiegung des Applikatorteils an die Haut erzielt. Die Strukturelemente auf dieser Applikatorteiloberfläche sind Noppen. Diese unterscheiden sich von den Borsten gemäß Fig. 3 und 4 durch abgerundete Enden. Auch sind die Borsten in ihrer Erstreckung senkrecht zur Applikatorteiloberfläche nicht so hoch. Sie haben eine Höhe von etwa 0,35 mm bei einem Durchmesser von etwa 0,2 mm. Aufgrund der abgerundeten Spitzen der Noppen lösen diese wiederum eine andere Empfindung beim Applizieren auf der Haut aus. Die Noppen gleiten selbst bei größerer Härte des Kunststoffes weicher über die Haut als die Borsten. Dafür sind aufgrund der fehlenden scharfen Kanten ihre Mitnahmeeigenschaften etwas reduziert. In dem in Fig. 7 gezeigten Ausführungsbeispiel ist die Dichte der Borsten sehr hoch, was das Haltevolumen für die zu verteilende kosmetische Zubereitung reduziert aber die Haltekraft aufgrund der Kapillarkräfte und somit die Verblendungseigenschaften des Applikatorteils erhöht.

In Fig. 8 ist ein Ausführungsbeispiel eines erfindungsgemäßen Applikators gezeigt, das wiederum Noppen als Strukturelemente aufweist. Diese erstrecken sich um 0,25 mm senkrecht zur Applikatorteiloberfläche und weisen eine insgesamt weniger dichte Verteilung auf dem Applikatorteil auf. Auch ist die Verteilung auf der Applikatorteiloberfläche unregelmäßiger. Hierdurch kann insgesamt - ähnlich einem groben Kamm - eine gröbere Verteilung der kosmetischen Zubereitung erzielt werden, gegebenenfalls mit einer gezielten Streifenbildung.

In den Fig. 9 und 10 sind jeweils Applikatorteile dargestellt, welche an ihrem dem Halteteil zugewandten Ende einen zylinderförmigen Anschlussabschnitt 910 bzw. 1010 aufweisen. An dieser Stelle sind die Applikatorteile an das jeweilige, nicht dargestellte Halteteil angespritzt. Weiterhin weisen die Applikatorteile jeweils zwei gegenüberliegende, im Wesentlichen ebene Abplattungen 912 und 914 bzw. 1012 und 1014 auf. Die Abplattungen sind gegeneinander geneigt, so dass sich das Applikatorteil von der jeweiligen Anschlussfläche 910 bzw. 1010 weg keilförmig zuspitzt. In der Ebene der Abplattungen behält das Applikatorteil im Wesentlichen seine Abmessungen über die gesamte Kopflänge bei. Auch an seinem stirnseitigen, der jeweiligen Anschlussfläche 910 bzw. 1010 gegenüberliegenden Ende weist das Applikatorteil eine schmale, im Wesentlichen ebene Abplattung 916 bzw. 1016 auf. Alle drei Abplattungen 912, 914, 916 bzw. 1012, 1014, 1016 sind mit lamellenartigen Strukturelementen versehen. Diese lamellenartigen Strukturelemente sind teilweise ringförmig geschlossen, teilweise nicht. Insbesondere die seitlichen flächenartigen Abplattungen 912 und 914 bzw. 1012 und 1014 bieten eine vergrößerte Kontaktfläche des Applikatorteils für das Applizieren auf der Haut. Hierdurch lassen sich größere Bereiche der Haut gleichzeitig verblenden bzw. die darauf befindliche kosmetische Zubereitung verteilen. Für feinere Konturen eignen sich die schmaleren Strukturen auf der jeweiligen stirnseitigen Abplattungen 916, 1016.

In Fig. 11 ist ein weiteres Ausführungsbeispiel eines Applikatorteils mit borstenartigen Strukturelementen gezeigt. Die einzelnen Borsten haben einen Durchmesser von 0,35 mm und eine Höhe über der Applikatorteiloberfläche von 0,8 mm. Die Applikatorteiloberfläche ist darüber hinaus in "makroskopische" Strukturen unterteilt, innerhalb derer unterschiedliche Anzahlen von Borsten mit gleichmäßiger Packungsdichte angeordnet sind. Zwischen den einzelnen makroskopischen Bereichen finden sich Lücken, in denen keine Strukturelemente vorgesehen sind. Dieses Applikatorteil weist ferner auf seinem dem Anschlussabschnitt gegenüberliegenden stirnseitigen Ende eine zur Längsachse schräge Fläche auf, welche eine besonders gute ergonomische Handhabung beim Verteilen von kosmetischen Zusammensetzungen mit schräg angestelltem Applikatorstift ermöglicht.

Allen gezeigten Ausführungsbeispielen von Applikatorteilen ist gemeinsam, dass sie im Vergleich zu beispielsweise beflockten Applikatoren nur eine geringe Oberflächenvergrößerung, d. h. eine im Verhältnis zur Applikatorteilgrundfläche geringere Strukturfläche aufweisen, wodurch die Gefahr mikrobieller Belastungen auch nach der ersten Anwendung reduziert werden.

Auch die Mitnahmefähigkeit (das Haltevolumen und die Haltekraft) lässt sich durch die Wahl geeigneter Strukturelemente sehr viel gezielter einstellen und somit auf jeden Anwendungsfall, d. h. auf die zur Applikation bestimmte Hautpartie und die Eigenschaften der kosmetischen Zubereitung (Viskosität, Oberflächenhaftung, Abdeckung) individuell abstimmen. Dies wird durch das erfindungsgemäße Spritzgussverfahren erleichtert, welches durch die Verwendung einer Spritzgussform mit einem Laser-gesinterten Negativ des Oberflächenprofils des Applikatorteils gekennzeichnet ist.

Die Mitnahmefähigkeit kann auf den jeweiligen Anwendungsfall ferner durch geeignete Wahl des Reibungswiderstands eingestellt werden, beispielsweise indem eine geeignete Wahl des Applikatorteilkunststoffes und dessen Härte getroffen wird.

Durch die Ausbildung eines Hohlraums im Inneren des Applikatorteils und die geeignete Wahl der Wandstärke sowie des Applikatorteilkunststoffes lässt sich die Deformation des Applikatorteils und damit die Flächenvergrößerung durch den beim Applizieren aufgebrachten Druck sehr gezielt einstellen, was ebenfalls in Abhängigkeit von dem Produkt das jeweils gewünschte Applikationsergebnis erzielt.

Grundsätzlich kann jede Oberflächenstruktur eine oder mehrere Vorzugsrichtungen aufweisen, die nicht notwendigerweise senkrecht auf der Applikatorteiloberfläche stehen müssen. Auch die Vorzugsrichtung der Strukturelemente kann in Abhängigkeit von der ergonomischen Handhabung des Applikators je nach beabsichtigter Anwendung eingestellt werden.

Die beispielhaft genannten Strukturen können auch in Kombination auf demselben Applikatorteil eingesetzt werden. Beispielsweise können auf gegenüberliegenden Flächen desselben Applikatorteils unterschiedliche Strukturen für unterschiedliche Anwendungen (Verblenden, Verteilen, etc.) vorgesehen sein. Auch ist es möglich, die Strukturelemente auf einer Applikationsfläche bzw. über das gesamte Applikatorteil zu mischen.

## Patentansprüche

1. Applikator (12) zum Verteilen einer kosmetischen Zubereitung auf der Haut, Semischleimhaut oder Schleimhaut mit
einem Halteteil (18) und einem in Längserstreckungsrichtung des Applikators (12) an das Halteteil (18) angespritzten Applikatorteil (30),
wobei sowohl das Halteteil (18) als auch das Applikatorteil (30) zumindest teilweise aus Kunststoff bestehen und der Kunststoff des Halteteils (18) härter ist als der Kunststoff des Applikatorteils (30), und
wobei das Halteteil (18) keinen sich in Längserstreckungsrichtung in das Applikatorteil (30) hinein erstreckenden Kern bildet,
**dadurch gekennzeichnet,**
**dass** das Halteteil (18) einen Halteabschnitt (28) aufweist, und
**dass** das Applikatorteil (30) in Längserstreckungsrichtung des Applikators (12) mittels eines Anschlussabschnitts (910; 1010) an den Halteabschnitt (28) unter Ausbildung einer Verbindungsschicht (32) angespritzt ist.

2. Applikator (12) nach Anspruch 1,
**dadurch gekennzeichnet, dass** die Verbindungsschicht (32) zwischen dem Halteabschnitt (28) des Halteteils (18) und dem Anschlussabschnitt (910; 1010) des Applikatorteils (30) eine Vermischungsschicht bestehend aus dem Applikatorteilkunststoff und dem Halteteilkunststoff aufweist.

3. Applikator (12) nach Anspruch 2,
**dadurch gekennzeichnet, dass** die Vermischungsschicht zwischen 1/100 mm und mehreren 1/10 mm dick ist.

4. Applikator (12) nach einem der Ansprüche 2 oder 3,
**dadurch gekennzeichnet, dass** die Verbindungsschicht (32) eine formschlüssige Verbindung (34) zwischen dem Anschlussabschnitt (910; 1010) des Applikatorteils (30) und dem Halteabschnitt (28) des Halteteils (18) aufweist.

5. Applikator (12) nach einem der vorstehenden Ansprüche,
**dadurch gekennzeichnet, dass** das Applikatorteil (30) von einer einen Hohlraum zumindest teilweise einschließenden Ummantelung gebildet wird.

6. Applikator (12) nach Anspruch 5,
**dadurch gekennzeichnet, dass** das Applikatorteil (30) eine Ausdehnung in Längserstreckungsrichtung von weniger als 14 mm aufweist.

7. Applikator (12) nach einem der vorstehenden.Ansprüche,
**dadurch gekennzeichnet, dass** sich das Applikatorteil (30) wenigstens abschnittsweise rotationssymmetrisch in Längserstreckungsrichtung des Applikators (12) erstreckt.

8. Applikator (12) nach einem der vorstehenden Ansprüche,
**dadurch gekennzeichnet, dass** sich das Applikatorteil (30) in Längserstreckungsrichtung des Applikators (12) von dem Halteteil (18) weg verjüngt.

9. Applikator (12) nach einem der vorstehenden Ansprüche,
**dadurch gekennzeichnet, dass** das Applikatorteil (30) wenigstens eine im wesentlichen ebene Abplattung (916, 1016) aufweist.

10. Applikator (12) nach einem der vorstehenden Ansprüche,
**dadurch gekennzeichnet, dass** der Applikatorteilkunststoff Siliconkautschuk enthält.

11. Applikator (12) nach einem der Ansprüche 1 bis 9,
**dadurch gekennzeichnet, dass** der Applikatorteilkunststoff Weich-PVC enthält.

12. Applikator (12) nach einem der vorstehenden Ansprüche,
**dadurch gekennzeichnet, dass** der Applikatorteilkunststoff ein thermoplastisches Elastomer ist.

13. Applikator (12) nach Anspruch 12,
**dadurch gekennzeichnet, dass** als Applikatorteilkunststoff ein Block-Copolymer eingesetzt wird.

14. Applikator (12) nach Anspruch 12,
**dadurch gekennzeichnet, dass** das thermoplastisches Elastomer durch Mischung einer thermoplastischen Substanz mit elastischen Partikeln (Blend) gebildet wird.

15. Applikator (12) nach einem der Ansprüche 12 bis 14,
**dadurch gekennzeichnet, dass** das thermoplastisches Elastomer eine Härte von 2 bis 45 Shore A aufweist.

16. Applikator (12) nach Anspruch 15,
**dadurch gekennzeichnet, dass** das thermoplastisches Elastomer eine Härte von 5 Shore A bis 12 Shore A aufweist.

17. Applikator (12) nach einem der Ansprüche 5 bis 16,
**dadurch gekennzeichnet, dass** die Ummantelung eine Wandstärke von 0,8 mm bis 1,3 mm und eine Ausdehnung in Längserstreckungsrichtung von 3 mm bis 7 mm, aufweist.

18. Applikator (12) nach Anspruch 17,
**dadurch gekennzeichnet, dass** die Ummantelung bei einer Härte von 5 Shore A bis 12 Shore A eine Wandstärke von 0,8 mm bis 1,3 mm und eine Ausdehnung in Längserstreckungsrichtung von etwa 5 mm aufweist.

19. Applikator (12) nach Anspruch 15,
**dadurch gekennzeichnet, dass** die Ummantelung bei einer Härte von 10 Shore A bis 45 Shore A eine Wandstärke von 0,5 mm bis 1 mm und eine Ausdehnung in Längserstreckungsrichtung von 5 mm bis 10 mm aufweist.

20. Applikator (12) wenigstens nach Anspruch 15,
**dadurch gekennzeichnet, dass** als Applikatorteilkunststoff ein thermoplastisches Silikon-Elastomer mit einer Härte von 10 bis 30 Shore A eingesetzt wird.

21. Applikator (12) nach einem der vorstehenden Ansprüche,
**dadurch gekennzeichnet, dass** das Applikatorteil (30) eine Oberflächenstruktur mit einer Vielzahl von Strukturelementen aufweist.

22. Applikator (12) nach Anspruch 21,
**dadurch gekennzeichnet, dass** die Strukturelemente eine Erstreckung senkrecht zur Applikatorteiloberfläche von weniger als 1,2 mm aufweisen.

23. Applikator (12) nach einem der Ansprüche 21 oder 22,
**dadurch gekennzeichnet, dass** das die Strukturelemente Noppen umfassen.

24. Applikator (12) nach Anspruch 23,
**dadurch gekennzeichnet, dass** die Noppen eine Erstreckung senkrecht zur Applikatorteiloberfläche zwischen 0,25 mm und 0,5 mm und insbesondere von 0,35 mm aufweisen.

25. Applikator (12) nach Anspruch 24,
**dadurch gekennzeichnet, dass** die Noppen einen Durchmesser zwischen 0,1 mm und 0,3 mm und insbesondere von 0,2 mm aufweisen.

26. Applikator (12) nach einem der Ansprüche 21 oder 22,
**dadurch gekennzeichnet, dass** die Strukturelemente Kronen mit jeweils umfänglich angeordneten Zacken umfassen.

27. Applikator (12) nach Anspruch 26,
**dadurch gekennzeichnet, dass** die Kronen sechseckig sind, wobei an jeder Ecke jeweils eine Zacke angeordnet ist.

28. Applikator (12) nach einem der Ansprüche 26 oder 27,
**dadurch gekennzeichnet, dass** die Kronen unterschiedliche Querschnitte aufweisen.

29. Applikator (12) nach einem der Ansprüche 26 bis 28,
**dadurch gekennzeichnet, dass** die Zacken eine Erstreckung senkrecht zur Applikatorteiloberfläche zwischen 0,2 mm und 0,6 mm und insbesondere von 0,4 mm aufweisen.

30. Applikator (12) nach einem der Ansprüche 21 oder 22,
**dadurch gekennzeichnet, dass** die Strukturelemente Lamellen umfassen.

31. Applikator (12) nach Anspruch 30,
**dadurch gekennzeichnet, dass** die Lamellen eine Erstreckung senkrecht zur Applikatorteiloberfläche zwischen 0,1 mm und 0,3 mm und insbesondere von 0,2 mm aufweisen.

32. Applikator (12) nach Anspruch 30 oder 31,
**dadurch gekennzeichnet, dass** die Lamellen im Wesentlichen quer zur Längserstreckungsrichtung des Applikators orientierten sind.

33. Applikator (12) nach Anspruch 30 oder 31,
**dadurch gekennzeichnet, dass** die Lamellen ringförmig geschlossen sind.

34. Applikator (12) nach Anspruch 33,
**dadurch gekennzeichnet, dass** die Lamellenringe im Wesentlichen rotationssymmetrisch um die Längserstreckungsrichtung des Applikators angeordnet sind.

35. Applikator (12) nach Anspruch 33,
**dadurch gekennzeichnet, dass** die Lamellenringe im Wesentlichen auf der ebenen Abplattung (916, 1016) angeordnet sind.

36. Applikator (12) nach einem der Ansprüche 21 oder 22,
**dadurch gekennzeichnet, dass** die Strukturelemente Borsten umfassen.

37. Applikator (12) nach Anspruch 36,
**dadurch gekennzeichnet, dass** die Borsten eine Erstreckung senkrecht zur Applikatorteiloberfläche zwischen 0,3 mm und 1 mm aufweisen.

38. Applikator (12) nach Anspruch 37,
**dadurch gekennzeichnet, dass** die Borsten bei einer Erstreckung senkrecht zur Applikatorteiloberfläche zwischen 0,4 mm und 0,6 mm einen Durchmesser von 0,4 mm bis 0,6 mm aufweisen.

39. Applikator (12) nach Anspruch 37,
**dadurch gekennzeichnet, dass** die Borsten bei einer Erstreckung senkrecht zur Applikatorteiloberfläche zwischen 0,7 mm und 1 mm einen Durchmesser von 0,1 mm bis 0,3 mm aufweisen.

40. Applikator (12) nach einem der vorstehenden Ansprüche,
**dadurch gekennzeichnet, dass** der Halteteilkunststoff einen thermoplastischen Kunststoff, vorzugsweise Polyethylen, Polypropylen, Polyvinylchlorid, Polyacetat, Polyacetal, Polystyrol oder seinen Mischpolymeren, oder Polyamid enthält.

41. Applikator (12) nach einem der vorstehenden Ansprüche,
**dadurch gekennzeichnet, dass** das Halteteil (18) zumindest teilweise aus Duroplast besteht.

42. Applikator (12) nach einem der vorstehenden Ansprüche,
**dadurch gekennzeichnet, dass** das Halteteil (18) teilweise aus Metall besteht.

43. Verfahren zum Herstellen eines Applikators (12) nach einem der vorstehenden Ansprüche,
mit dem Verfahrensschritt des Anspritzens des Applikatorteils (30) in Längserstreckungsrichtung des Applikators an das Halteteil (18) mittels einer Spritzmaschine,
wobei das Halteteil (18) zumindest teilweise aus Kunststoff in derselben Spritzmaschine in einem dem Anspritzen des Applikatorteils (30) vorausgehenden Spritzvorgang hergestellt wird, und
wobei das Anspritzen so erfolgt, dass zwischen dem Applikatorteil (30) und dem Halteteil (18) eine Vermischungsschicht (32) entsteht,
wobei das Applikatorteil (30) in Längserstreckungsrichtung des Applikators (12) mittels eines Anschlussabschnitts (910; 1010) an den Halteabschnitt (18) unter Ausbildung der Vermischungsschicht (32) derart angespritzt wird, dass das Halteteil (18) keinen sich in Längserstreckungsrichtung in das Applikatorteil (30) hinein erstreckenden Kern bildet.

44. Verfahren nach Anspruch 43
**dadurch gekennzeichnet, dass** beim Anspritzen zwischen dem Applikatorteil (30) und dem Halteteil (18) eine formschlüssige Verbindung (34) hergestellt wird.

45. Verfahren nach Anspruch 43 oder 44,
**dadurch gekennzeichnet, dass** das Anspritzen nach dem Spritzvorgang zur Herstellung des Halteteils (18) vor dem vollständigen Abkühlen des Halteteils (18) auf Umgebungstemperatur erfolgt.

46. Verfahren nach Anspruch 43 oder 45,
**dadurch gekennzeichnet, dass** das Anspritzen bei einer Verarbeitungstemperatur des Halteteilmaterials zwischen 30° C und 80° C erfolgt.

47. Verfahren nach einem der Ansprüche 43 bis 46,
**dadurch gekennzeichnet, dass** beim Anspritzen eine Spritzgussform eingesetzt wird, die einen zu umspritzenden Kern aufweist, der zur Bildung des Hohlraums des Applikatorteils nach dem Erstarren des Applikatorteilkunststoffs aus dem Applikator herausgelöst wird.

48. Verfahren nach einem der Ansprüche 43 bis 47,
**dadurch gekennzeichnet, dass** beim Anspritzen eine Spritzgussform mit einem Laser-gesinterten Negativ des Oberflächenprofils des Applikatorteils (30) eingesetzt wird.

49. Verfahren nach einem der Ansprüche 43 bis 48,
**dadurch gekennzeichnet, dass** das Halteteil (18) aus thermoplastischem Kunststoff, vorzugsweise Polyethylen, Polypropylen, Polyvinylchlorid, Polyacetat, Polyacetal, Polystyrol oder seinen Mischpolymeren, oder Polyamid hergestellt wird.

50. Verfahren nach einem der Ansprüche 43 bis 49,
**dadurch gekennzeichnet, dass** das Halteteil (18) ein aus Duroplast hergestelltes Einlegeteil aufweist, das vor dem Anspritzen des Applikatorteils (30) und/oder vor dem Umspritzen mit dem Halteteilkunststoff in die Spritzmaschine eingelegt wird.

51. Verfahren nach einem der Ansprüche 43 bis 50,
**dadurch gekennzeichnet, dass** das Halteteil (18) ein aus Metall hergestelltes Einlegeteil aufweist, das vor dem Anspritzen des Applikatorteils (30) und/oder vor dem Umspritzen mit dem Halteteilkunststoff in die Spritzmaschine eingelegt wird.

52. Verfahren nach einem der Ansprüche 43 bis 51,
**dadurch gekennzeichnet, dass** eine Abdeckkappe (16) in derselben oder einer zweiten nahe der Spritzmaschine für das Applikatorteil (30) angeordneten Spritzmaschine, vorzugsweise zeitgleich mit dem Anspritzen des Applikatorteils (30) hergestellt wird.

53. Verfahren nach Anspruch 52,
**dadurch gekennzeichnet, dass** die Abdeckkappe (16) nach dem Anspritzen des Applikatorteils (30) in der Spritzmaschine auf das Applikatorteil (30) aufgesetzt wird.

54. Verfahren nach Anspruch 53,
**dadurch gekennzeichnet, dass** die Abdeckkappe (16) auf einer Montageeinrichtung zwischen der Spritzmaschine für das Applikatorteil (30) und der zweiten Spritzmaschine für die Abdeckkappe auf das Applikatorteil (30) aufgesetzt wird.

## Claims

1. An applicator (12) for applying a cosmetic preparation on the skin, semimucous membranes or mucous membranes with
a retainer part (18) and an applicator part (30) being injection-moulded on the retainer part (18) in longitudinal direction of the applicator (12)
wherein both the retainer part (18) and the applicator part (30) consist at least partially of plastic, and the plastic of the retainer part (18) is harder than the plastic of the applicator part (30), and
wherein the retainer part (18) does not form a core extending into the applicator part (30),
**characterized in**
**that** the retainer part (30) has a retainer portion (28), and
**that** the applicator part (30) is injection-moulded in longitudinal direction of the applicator (12) by means of a connecting portion (910; 1010) on the retainer portion (28) by forming a connection layer (32).

2. The applicator (12) as claimed in claim 1,
**characterized in that** the connection layer (32) between the retainer portion (28) of the retainer part (18) and the connecting portion (910; 1010) of the applicator part (30) has a mixture layer consisting of the plastic of the applicator part and the plastic of the retainer part.

3. The applicator (12) as claimed in claim 2,
**characterized in that** the thickness of the mixture layer is between 1/100 mm and several 1/10 mm.

4. The applicator (12) as claimed in any one of the claims 2 or 3,
**characterized in that** the connection layer (32) has a form-fitting connection (34) between the connecting portion (910; 1010) of the applicator part (30) and the retainer portion (28) of the retainer part (18).

5. The applicator (12) as claimed in any one of the above claims,
**characterized in that** the applicator part (30) is formed by a sheath, at least partially enclosing a cavity.

6. The applicator (12) as claimed in claim 5,
**characterized in that** the applicator part (30) has an expansion in longitudinal direction of less than 14 mm.

7. The applicator (12) as claimed in any one of the above claims,
**characterized in that** the applicator part (30) extends at least in portions rotationally symmetric in the longitudinal direction of the applicator (12).

8. The applicator (12) as claimed in any one of the above claims,
**characterized in that** the applicator part (30) tapers in longitudinal direction of the applicator (12) away from the retainer part (18).

9. The applicator (12) as claimed in any one of the above claims,
**characterized in that** the applicator part (30) has at least one substantially plane flatness (916, 1016).

10. The applicator (12) as claimed in any one of the above claims,
**characterized in that** the plastic of the applicator part comprises silicone rubber.

11. The applicator (12) as claimed in any one of the claims 1 to 9,
**characterized in that** the plastic of the applicator part comprises plasticized PVC.

12. The applicator (12) as claimed in any one of the above claims,
**characterized in that** the plastic of the applicator part is a thermoplastic elastomer.

13. The applicator (12) as claimed in claim 12,
**characterized in that** a block copolymer is used for the plastic of the applicator part.

14. The applicator (12) as claimed in claim 12,
**characterized in that** the thermoplastic elastomer is formed by a mixture of a thermoplastic substance with elastic particles (Blend).

15. The applicator (12) as claimed in any one of the claims 12 to 14,
**characterized in that** the thermoplastic elastomer has a hardness from 2 to 45 Shore A.

16. The applicator (12) as claimed in claim 15,
**characterized in that** the thermoplastic elastomer has a hardness from 5 Shore A to 12 Shore A.

17. The applicator (12) as claimed in any one of the claims 5 to 16,
**characterized in that** the sheath has a wall thickness from 0.8 mm to 1.3 mm and an expansion in longitudinal direction from 3 mm to 7 mm.

18. The applicator (12) as claimed in claim 17,
**characterized in that** the sheath has a wall thickness from 0.8 mm to 1.3 mm at a hardness from 5 Shore A to 12 Shore A, and an expansion in longitudinal direction of about 5 mm.

19. The applicator (12) as claimed in claim 15,
**characterized in that** the sheath has a wall thickness from 0.5 mm to 1 mm at a hardness from 10 Shore A to 45 Shore A, and an expansion in longitudinal direction from 5 mm to 10 mm.

20. The applicator (12) at least as claimed in claim 15,
**characterized in that** a thermoplastic silicone elastomer with a hardness from 10 to 30 Shore A is used for the plastic of the applicator part.

21. The applicator (12) as claimed in any one of the above claims,
**characterized in that** the applicator part (30) has a surface structure with a variety of structural elements.

22. The applicator (12) as claimed in claim 21,
**characterized in that** the structural elements have an expansion perpendicular to the surface of the applicator part of less than 1.2 mm.

23. The applicator (12) as claimed in any one of the claims 21 or 22, **characterized in that** the structural elements comprise burlings.

24. The applicator (12) as claimed in claim 23,
**characterized in that** the burlings have an expansion perpendicular to the surface of the applicator part between 0.25 mm and 0.5 mm, and in particular of 0.2 mm.

25. The applicator (12) as claimed in claim 24,
**characterized in that** the burlings have a diameter between 0.1 mm and 0.3 mm, and in particular a diameter of 0.2 mm.

26. The applicator (12) as claimed in any one of the claims 21 or 22,
**characterized in that** the structural elements comprise crowns with respectively circumferentially arranged jags.

27. The applicator (12) as claimed in claim 26,
**characterized in that** the crowns are hexagonal, wherein at each corner a jag is arranged respectively.

28. The applicator (12) as claimed in any one of the claims 26 or 27, **characterized in that** the crowns have different cross-sections.

29. The applicator (12) as claimed in any one of the claims 26 to 28,
**characterized in that** the jags have an expansion perpendicular to the surface of the applicator part between 0.2 mm and 0.6 mm, and in particular an expansion of 0.4 mm.

30. The applicator (12) as claimed in any one of the claims 21 or 22,
**characterized in that** the structural elements comprise fins.

31. The applicator (12) as claimed in claim 30,
**characterized in that** the fins have an expansion perpendicular to the surface of the applicator part between 0.1 mm and 0.3 mm, and in particular of 0.2 mm.

32. The applicator (12) as claimed in any one of the claims 30 or 31,
**characterized in that** the fins are orientated substantially laterally to the longitudinal direction of the applicator.

33. The applicator (12) as claimed in any one of the claims 30 or 31,
**characterized in that** the fins are closed in a ring shape.

34. The applicator (12) as claimed in claim 33,
**characterized in that** the fin rings are substantially rotationally symmetric around the longitudinal direction of the applicator.

35. The applicator (12) as claimed in claim 33,
**characterized in that** the fin rings are substantially arranged on the plane flatness (916, 1016).

36. The applicator (12) as claimed in any one of the claims 21 or 22,
**characterized in that** the structural elements comprise bristles.

37. The applicator (12) as claimed in claim 36,
**characterized in that** the bristles have an extension perpendicular to the surface of the applicator part between 0.3 mm and 1 mm.

38. The applicator (12) as claimed in claim 37,
**characterized in that** the bristles have a diameter from 0.4 mm to 0.6 mm, by an expansion between 0.4 mm and 0.6 mm perpendicular to the surface of the applicator part.

39. The applicator (12) as claimed in claim 37,
**characterized in that** the bristles have a diameter from 0.1 mm to 0.3 mm, by an expansion between 0.7 mm and 1 mm perpendicular to the surface of the applicator part.

40. The applicator (12) as claimed in any one of the above claims,
**characterized in that** the plastic of the retainer part comprises a thermoplastic resin, preferably polyethylene, polypropylene, polyvinyl chloride, polyacetate, polyacetal, polystyrene or its copolymers, or polyamide.

41. The applicator (12) as claimed in any one of the above claims,
**characterized in that** the retainer part (18) at least partially consists of thermosetting plastic.

42. The applicator (12) as claimed in any one of the above claims, **characterized in that** the retainer part (18) partially consists of metal.

43. A method for producing an applicator (12) as claimed in any one of the above claims,
with the method step of injection-moulding the applicator part (30) in longitudinal direction of the applicator on the retainer part (18) by means of an injection-moulding machine,
wherein the retainer part (18) is produced at least partially by plastic in the same injection-moulding machine in an injection-moulding operation prior to the injection-moulding of the applicator part (30), and
wherein the injection-moulding is carried out such that a mixture layer (32) is generated between the applicator part (30) and the retainer part (30),
wherein the applicator part (30) is injection-moulded in longitudinal direction of the applicator (12) by means of the connecting portion (910, 1010) at the retainer portion (28), by forming of a mixture layer (32), such that the retainer part (18) does not form a core extending in longitudinal direction into the applicator part (30).

44. The method as claimed in claim 43,
**characterized in that** a form-fitting connection (34) is produced between the applicator part (30) and the retainer part (18) when injection-moulding.

45. The method as claimed in any one of the claims 43 or 44,
**characterized in that** the injection-moulding is carried out after the injection-moulding operation for producing the retainer part (18) and before the complete cooling of the retainer part (18) to ambient temperature.

46. The method as claimed in any one of the claims 43 or 45,
**characterized in that** the injection-moulding is carried out at a processing temperature for the retainer part material between 30°C and 80°C.

47. The method as claimed in any one of the claims 43 to 46,
**characterized in that** during injection-moulding an injection-moulding die is used, which comprises a core injection-moulded around, which is separated from the applicator after the setting of the plastic of the applicator part, for forming a cavity of the applicator part.

48. The method as claimed in any one of the claims 43 to 47,
**characterized in that** during injection-moulding an injection-moulding die with a laser sintered negative of the surface profile of the applicator part (30) is inserted.

49. The method as claimed in any one of the claims 43 to 48,
**characterized in that** the retainer part (18) is produced by a thermoplastic resin, preferably polyethylene, polypropylene, polyvinyl chloride, polyacetate, polyacetal, polystyrene or its copolymers, or polyamide.

50. The method as claimed in any one of the claims 43 to 49,
**characterized in that** the retainer part (18) comprises an insert made of thermosetting plastic, being inserted in the injection-moulding machine before the injection-moulding of the applicator part (30) and/or the insert-moulding with the plastic of the retainer part.

51. The method as claimed in any one of the claims 43 to 50,
**characterized in that** the retainer part (18) comprises an insert made of metal, which is inserted in the injection-moulding machine before the injection-moulding of the applicator part (30) and/or the insert-moulding with the plastic of the retainer part.

52. The method as claimed in any one of the claims 43 to 51,
**characterized in that** a cover cap (16) is produced in the same or in a second injection-moulding machine being arranged near by the injection-moulding machine for the applicator part (30), preferably simultaneously to the injection-moulding of the applicator part (30).

53. The method as claimed in claim 52,
**characterized in that** the cover cap (16) is set onto the applicator part (30) after the injection-moulding of the applicator part (30) in the injection-moulding machine.

54. The method as claimed in claim 53,
**characterized in that** the cover cap (16) is set onto the applicator part (30) on a mounting device between the injection-moulding machine for the applicator part (30) and the second injection-moulding machine for the cover cap.

## Revendications

1. Applicateur (12) conçu pour répartir une préparation cosmétique sur la peau, une semi-muqueuse ou une muqueuse, comprenant
une partie de retenue (18) et une partie d'application (30) rapportée par injection sur ladite partie de retenue (18), dans la direction de l'étendue longitudinale dudit applicateur (12),
tant ladite partie de retenue (18), que ladite partie d'application (30), étant au moins partiellement constituées d'une matière plastique, et la matière plastique de ladite partie de retenue (18) étant plus dure que la matière plastique de ladite partie d'application (30), et
ladite partie de retenue (18) ne formant aucun noyau s'engageant dans ladite partie d'application (30), dans la direction de l'étendue longitudinale,
**caractérisé par le fait que**
la partie de retenue (18) présente une zone de retenue (28) ; et **par le fait que**
la partie d'application (30) est rapportée par injection sur ladite zone de retenue (28) dans la direction de l'étendue longitudinale de l'applicateur (12), au moyen d'une zone de rattachement (910 ; 1010), en donnant naissance à une couche de liaison (32).

2. Applicateur (12) selon la revendication 1,
**caractérisé par le fait que** la couche de liaison (32) comporte, entre la zone de retenue (28) de la partie de retenue (18) et la zone de rattachement (910 ; 1010) de la partie d'application (30), une couche d'un mélange composé de la matière plastique de ladite partie d'application, et de la matière plastique de ladite partie de retenue.

3. Applicateur (12) selon la revendication 2,
**caractérisé par le fait que** la couche de mélange offre une épaisseur comprise entre 1/100 mm et plusieurs 1/10 mm.

4. Applicateur (12) selon l'une des revendications 2 ou 3,
**caractérisé par le fait que** la couche de liaison (32) présente une solidarisation (34), par complémentarité de formes, entre la zone de rattachement (910 ; 1010) de la partie d'application (30) et la zone de retenue (28) de la partie de retenue (18).

5. Applicateur (12) selon l'une des revendications précédentes,
**caractérisé par le fait que** la partie d'application (30) est formée d'un enrobage confinant au moins partiellement une cavité.

6. Applicateur (12) selon la revendication 5,
**caractérisé par le fait que** la partie d'application (30) offre une extension inférieure à 14 mm dans la direction de l'étendue longitudinale.

7. Applicateur (12) selon l'une des revendications précédentes,
**caractérisé par le fait que** la partie d'application (30) s'étend, au moins par zones, avec symétrie de révolution dans la direction de l'étendue longitudinale dudit applicateur (12).

8. Applicateur (12) selon l'une des revendications précédentes,
**caractérisé par le fait que** la partie d'application (30) s'amenuise dans la direction de l'étendue longitudinale dudit applicateur (12), depuis la partie de retenue (18).

9. Applicateur (12) selon l'une des revendications précédentes,
**caractérisé par le fait que** la partie d'application (30) présente au moins un méplat (916, 1016) de configuration essentiellement plane.

10. Applicateur (12) selon l'une des revendications précédentes,
**caractérisé par le fait que** la matière plastique de la partie d'application renferme du caoutchouc siliconé.

11. Applicateur (12) selon l'une des revendications 1 à 9,
**caractérisé par le fait que** la matière plastique de la partie d'application renferme du PVC tendre.

12. Applicateur (12) selon l'une des revendications précédentes,
**caractérisé par le fait que** la matière plastique de la partie d'application est un élastomère thermoplastique.

13. Applicateur (12) selon la revendication 12,
**caractérisé par le fait qu'**un copolymère à blocs est utilisé en tant que matière plastique de la partie d'application.

14. Applicateur (12) selon la revendication 12,
**caractérisé par le fait que** l'élastomère thermoplastique est formé par mélange d'une substance thermoplastique avec des particules élastiques (amalgame).

15. Applicateur (12) selon l'une des revendications 12 à 14,
**caractérisé par le fait que** l'élastomère thermoplastique présente une dureté de 2 à 45 Shore A.

16. Applicateur (12) selon la revendication 15,
**caractérisé par le fait que** l'élastomère thermoplastique présente une dureté de 5 Shore A à 12 Shore A.

17. Applicateur (12) selon l'une des revendications 5 à 16,
**caractérisé par le fait que** l'enrobage offre une épaisseur de paroi de 0,8 mm à 1,3 mm, et une extension de 3 mm à 7 mm dans la direction de l'étendue longitudinale.

18. Applicateur (12) selon la revendication 17,
**caractérisé par le fait que** l'enrobage offre, en présence d'une dureté de 5 Shore A à 12 Shore A, une épaisseur de paroi de 0,8 mm à 1,3 mm, et une extension d'environ 5 mm dans la direction de l'étendue longitudinale.

19. Applicateur (12) selon la revendication 15,
**caractérisé par le fait que** l'enrobage offre, en présence d'une dureté de 10 Shore A à 45 Shore A, une épaisseur de paroi de 0,5 mm à 1 mm, et une extension de 5 mm à 10 mm dans la direction de l'étendue longitudinale.

20. Applicateur (12) selon au moins la revendication 15,
**caractérisé par le fait qu'**un élastomère thermoplastique siliconé, d'une dureté de 10 à 30 Shore A, est utilisé en tant que matière plastique de la partie d'application.

21. Applicateur (12) selon l'une des revendications précédentes,
**caractérisé par le fait que** la partie d'application (30) est pourvue d'une structure de surface comportant une multiplicité d'éléments structurels.

22. Applicateur (12) selon la revendication 21,
**caractérisé par le fait que** les éléments structurels offrent une étendue inférieure à 1,2 mm perpendiculairement à la surface de la partie d'application.

23. Applicateur (12) selon l'une des revendications 21 ou 22,
**caractérisé par le fait que** les éléments structurels comprennent des nodosités.

24. Applicateur (12) selon la revendication 23,
**caractérisé par le fait que** les nodosités offrent, perpendiculairement à la surface de la partie d'application, une étendue comprise entre 0,25 mm et 0,5 mm et mesurant 0,35 mm, en particulier.

25. Applicateur (12) selon la revendication 24,
**caractérisé par le fait que** les nodosités possèdent un diamètre compris entre 0,1 mm et 0,3 mm et mesurant 0,2 mm, en particulier.

26. Applicateur (12) selon l'une des revendications 21 ou 22,
**caractérisé par le fait que** les éléments structurels comprennent des couronnes munies de fourchons respectivement disposés sur le pourtour.

27. Applicateur (12) selon la revendication 26,
**caractérisé par le fait que** les couronnes sont hexagonales, un fourchon étant respectivement disposé sur chaque coin.

28. Applicateur (12) selon l'une des revendications 26 ou 27,
**caractérisé par le fait que** les couronnes présentent des sections transversales différentes.

29. Applicateur (12) selon l'une des revendications 26 à 28,
**caractérisé par le fait que** les fourchons offrent, perpendiculairement à la surface de la partie d'application, une étendue comprise entre 0,2 mm et 0,6 mm et mesurant 0,4 mm, en particulier.

30. Applicateur (12) selon l'une des revendications 21 ou 22, **caractérisé par le fait que** les éléments structurels comprennent des lamelles.

31. Applicateur (12) selon la revendication 30,
**caractérisé par le fait que** les lamelles offrent, perpendiculairement à la surface de la partie d'application, une étendue comprise entre 0,1 mm et 0,3 mm et mesurant 0,2 mm, en particulier.

32. Applicateur (12) selon la revendication 30 ou 31,
**caractérisé par le fait que** les lamelles sont orientées, pour l'essentiel, transversalement par rapport à la direction de l'étendue longitudinale dudit applicateur.

33. Applicateur (12) selon la revendication 30 ou 31,
**caractérisé par le fait que** les lamelles sont fermées en forme d'anneaux.

34. Applicateur (12) selon la revendication 33,
**caractérisé par le fait que** les anneaux lamellaires sont agencés, pour l'essentiel, avec symétrie de révolution autour de la direction de l'étendue longitudinale dudit applicateur.

35. Applicateur (12) selon la revendication 33,
**caractérisé par le fait que** les anneaux lamellaires sont disposés, pour l'essentiel, sur le méplat (916, 1016) de configuration plane.

36. Applicateur (12) selon l'une des revendications 21 ou 22, **caractérisé par le fait que** les éléments structurels comprennent des soies.

37. Applicateur (12) selon la revendication 36,
**caractérisé par le fait que** les soies offrent, perpendiculairement à la surface de la partie d'application, une étendue comprise entre 0,3 mm et 1 mm.

38. Applicateur (12) selon la revendication 37,
**caractérisé par le fait que** les soies possèdent, en présence d'une étendue comprise entre 0,4 mm et 0,6 mm perpendiculairement à la surface de la partie d'application, un diamètre compris entre 0,4 mm et 0,6 mm.

39. Applicateur (12) selon la revendication 37,
**caractérisé par le fait que** les soies possèdent, en présence d'une étendue comprise entre 0,7 mm et 1 mm perpendiculairement à la surface de la partie d'application, un diamètre compris entre 0,1 mm et 0,3 mm.

40. Applicateur (12) selon l'une des revendications précédentes,
**caractérisé par le fait que** la matière plastique de la partie de retenue renferme une matière thermoplastique, de préférence du polyéthylène, du polypropylène, du polychlorure de vinyle, un polyacétate, un polyacétal, du polystyrène ou ses copolymères, ou un polyamide.

41. Applicateur (12) selon l'une des revendications précédentes,
**caractérisé par le fait que** la partie de retenue (18) est constituée, au moins partiellement, d'une matière thermodurcissable.

42. Applicateur (12) selon l'une des revendications précédentes, **caractérisé par le fait que** la partie de retenue (18) est partiellement constituée d'un métal.

43. Procédé de fabrication d'un applicateur (12) conforme à l'une des revendications précédentes,
incluant l'étape opératoire consistant à rapporter la partie d'application (30) sur la partie de retenue (18) par injection, au moyen d'une machine d'injection, dans la direction de l'étendue longitudinale dudit applicateur,
ladite partie de retenue (18) étant produite au moins partiellement en matière plastique, dans la même machine d'injection, en une opération d'injection précédant l'injection rapportée de ladite partie d'application (30), et
l'injection rapportée ayant lieu en donnant naissance à une couche de mélange (32), entre ladite partie d'application (30) et ladite partie de retenue (18), sachant que ladite partie d'application (30) est rapportée par injection sur la zone de retenue (28) au moyen d'une zone de rattachement (910 ; 1010), dans la direction de l'étendue longitudinale dudit applicateur (12), en donnant naissance à une couche de mélange (32), de façon telle que ladite partie de retenue (18) ne forme aucun noyau s'engageant dans ladite partie d'application (30) dans ladite direction de l'étendue longitudinale.

44. Procédé selon la revendication 43,
**caractérisé par le fait qu'**une solidarisation (34) par complémentarité de formes est instaurée, au cours de l'injection rapportée, entre la partie d'application (30) et la partie de retenue (18).

45. Procédé selon la revendication 43 ou 44,
**caractérisé par le fait que** l'injection rapportée a lieu après l'opération d'injection visant à produire la partie de retenue (18), préalablement au refroidissement complet de ladite partie de retenue (18) jusqu'à température ambiante.

46. Procédé selon la revendication 43 ou 45,
**caractérisé par le fait que** l'injection rapportée a lieu à une température de traitement du matériau de la partie de retenue comprise entre 30°C et 80 °C.

47. Procédé selon l'une des revendications 43 à 46,
**caractérisé par** l'utilisation, au cours de l'injection rapportée, d'un moule de coulée par injection doté d'un noyau qui est conçu pour être enrobé par injection et est enlevé de l'applicateur, après la solidification de la matière plastique de la partie d'application, en vue de former la cavité de ladite partie d'application.

48. Procédé selon l'une des revendications 43 à 47,
**caractérisé par** l'utilisation, au cours de l'injection rapportée, d'un moule de coulée par injection pourvu d'un négatif, fritté par laser, du profil de surface de la partie d'application (30).

49. Procédé selon l'une des revendications 43 à 48,
**caractérisé par le fait que** la partie de retenue (18) est produite en une matière thermoplastique, de préférence du polyéthylène, du polypropylène, du polychlorure de vinyle, un polyacétate, un polyacétal, du polystyrène ou ses copolymères, ou un polyamide.

50. Procédé selon l'une des revendications 43 à 49,
**caractérisé par le fait que** la partie de retenue (18) comporte une pièce intégrée produite en une matière thermodurcissable, qui est placée dans la machine d'injection préalablement à l'injection rapportée de la partie d'application (30) et/ou préalablement à l'injection d'enrobage à l'aide de la matière plastique de ladite partie de retenue.

51. Procédé selon l'une des revendications 43 à 50,
**caractérisé par le fait que** la partie de retenue (18) comporte une pièce intégrée produite en métal, qui est placée dans la machine d'injection préalablement à l'injection rapportée de la partie d'application (30) et/ou préalablement à l'injection d'enrobage à l'aide de la matière plastique de ladite partie de retenue.

52. Procédé selon l'une des revendications 43 à 51,
**caractérisé par le fait qu'**un capuchon d'obturation (16) est produit dans la même machine d'injection, ou dans une seconde machine d'injection installée à proximité de la machine d'injection affectée à la partie d'application (30), de préférence en simultanéité avec l'injection rapportée de ladite partie d'application (30).

53. Procédé selon la revendication 52,
**caractérisé par le fait que** le capuchon d'obturation (16) est mis en place sur la partie d'application (30) à l'issue de l'injection rapportée de ladite partie d'application (30) dans la machine d'injection.

54. Procédé selon la revendication 53,
**caractérisé par le fait que** le capuchon d'obturation (16) est mis en place, sur la partie d'application (30), sur un système de montage interposé entre la machine d'injection destinée à ladite partie d'application (30), et la seconde machine d'injection dédiée audit capuchon d'obturation.
